# EUROPÄISCHE PATENTSCHRIFT

(11) **EP 3 934 813 B1**
(45) Veröffentlichungstag und Bekanntmachung des Hinweises auf die Patenterteilung: **11.12.2024**
(21) Anmeldenummer: 20707648.0
(22) Anmeldetag: 02.03.2020
(51) Int. Cl.: B05B 11/00, B05B 11/10

(54) **SPENDER ZUR AUSGABE VON FLIESSFÄHIGEN MASSEN**
DISPENSER FOR DISPENSING FLOWABLE MASSES
DISTRIBUTEUR POUR DÉLIVRER DES MASSES COULANTES

(30) Priorität: 05.03.2019 DE 102019105568
(43) Veröffentlichungstag der Anmeldung: 12.01.2022
(73) Patentinhaber: RPC Bramlage GmbH, 49393 Lohne (DE)
(72) Erfinder: GÖTTKE, Sabine, 49393 Lohne (DE); PRESCHE, Martin, 49413 Dinklage (DE)
(74) Vertreter: Müller, Enno
(86) Internationale Anmeldenummer: PCT/EP2020/055406
(87) Internationale Veröffentlichungsnummer: WO 2020/178225

(56) Entgegenhaltungen:
- EP-B1- 1 015 340
- DE-A1- 102011 001 512
- US-A1- 2013 008 924

## Beschreibung

### Gebiet der Technik

Die Erfindung betrifft einen Spender zur Ausgabe von fließfähigen, beispielsweise flüssigen oder pastösen Massen, nach den Merkmalen des Oberbegriffs des Anspruches 1.

### Stand der Technik

Ein Spender mit modularer und austauschbarer Ausbildung der Spenderpumpe ist beispielsweise aus der EP 1 015 340 B1 bekannt. Durch diese Ausbildung ist eine kompakte Spenderpumpe angegeben, die bei einer Vielzahl von in ihrem Kopfstück und Speicherbehälter frei gestaltbaren Spendern einsetzbar ist.

Aus der DE 10 2008 030 118 A1 ist ein Spender mit einer Rastverbindung bekannt, wobei im Einzelnen die Rastverbindung vermittels eines Rastwulstes vorgesehen ist. Diese Rastverbindung wird nicht in jeder Hinsicht als zufriedenstellend angesehen.

Aus der DE 100 330 040 A1 ist ein Spender bekannt bei welchem die Pumpkammer ein Topfteil aufweist, das mit einer Innenwandung eines Vorratsbehältnisses verbunden ist. Im Zuge eines Pumpvorganges wird Masse in einen Ausgangskanal gedrückt, die zugleich ein eine Spendemündung des Ausgangskanals verschließendes Ventil elastisch nachgebend zurückdrückt, wobei dem Ventil auf der der Masse abgewandten Seite ein Freiraum zugeordnet ist. Zur Verhinderung eines Überdrucks in dem Freiraum ist ein Luftweg von dem Freiraum in den von dem Topfteil und dem Kolbenteil gebildeten Innenraum gegeben, der seinerseits einen Luftweg nach außen aufweist. Das Kolbenteil ist unmittelbar an einem auch eine Außenfläche des Topfteils bildenden Wandungsteil geführt.

Aus der DE 10 2011 001 512 A1 ist ein Spender zur Ausgabe von fließfähigen Massen bekannt, bei welchem in dem Topfteil ein, in einer Einführrichtung vergleichsweise langgestalteter umlaufender einzelner Rastwulst ausgebildet ist, der zunächst eine schräg nach außen weisende untere Fläche, dann eine achsparallel verlaufende mittlere Fläche und wiederum eine schräg nach innen verlaufende obere Fläche aufweist.

Aus der US 2013/008924 A1 ist ein Spender bekannt, der zwei übereinander in einem Längsschnitt ausgebildete Rastwulst aufweist, bei denen der obere Rastwulst länger und der untere kürzer gebildet ist. Sie weisen jeweils einen mit einem spitzen Winkel zu einer Längsachse verlaufenden unteren Schenkel auf, der jeweils in einen achsparallelen Abschnitt übergeht. Der achsparallele Abschnitt wiederum geht unmittelbar in eine horizontal verlaufende Anlagefläche über.

### Zusammenfassung der Erfindung

Ausgehend von den zuletzt genannten beiden Druckschriften stellt sich der Erfindung die Aufgabe, einen Spender der in Rede stehenden Art vorteilhaft im Hinblick auf eine Befestigung auszubilden.

Diese Aufgabe ist beim Gegenstand des Anspruches 1 gelöst, wobei darauf abgestellt ist, dass beide Rastwulste vorratsbehältnisseitig mit einer Einführrundung ausgebildet sind, dagegen kopfstückseitig bezogen auf den Längsquerschnitt mit einer im Wesentlichen horizontal verlaufenden Anlagefläche, dass die beiden Rastwulste gleich gestaltet sind, dass jede Rastwulst in einer Einsteckrichtung der Spenderpumpe in das Vorratsbehältnis zunächst mit einem einen spitzen Winkel mit einer zu einer Längsachse betrachteten Achsparallelen von etwa 30° bis 45° einschließenden Schenkel versehen ist, der entgegen der Einsteckrichtung gerichtet sich nach radial außen ansteigend erstreckt, dass der Schenkel endseitig in eine Einführrundung übergeht, die wiederum einläuft in die mit Bezug auf die Längsachse im Längsquerschnitt in etwa rechtwinklig zu der Achse verlaufende Anlagefläche, die entsprechend quer zu der Einsteckrichtung gerichtet ist, und dass in Erstreckungsrichtung einer Längsachse betrachtet eine Höhe (a) einer jeden Rastwulst etwa ein Drittel bis zwei Drittel der Materialstärke der Kammerwand entspricht, wobei das Höhenmaß zwischen Wurzelbereichen der Rastwulste, in welche diese in eine Außenfläche des Topfteils einlaufen, abgetragen ist.

Zur Folge der vorgeschlagenen Ausgestaltung ist ein insbesondere funktionssicherer Spender geschaffen. Die Spenderpumpe kann ohne weiteres im Zuge eines herstellungsmäßigen Zusammenbaus mit einer Vielzahl von unterschiedlichen Vorratsbehältnissen kombiniert werden. Wenn eine Kombination vorgenommen ist und die Spenderpumpe in dem Vorratsbehältnis verrastet ist, ist jedoch eine betriebssichere praktisch nicht lösbare Verbindung gegeben.

Hinsichtlich der Herstellung des Spenders und einer erstmaligen Verbindung zwischen der Spenderpumpe und dem Vorratsbehältnis ist weiter sichergestellt, dass die Spenderpumpe mit jedem angepasst hinsichtlich der Verbindung ausgebildeten Vorratsbehältnis verbunden werden kann, dies bei weiter vergleichsweise einfacher Ausbildung der Verbindungsausformungen an der Spenderpumpe und dem Vorratsbehältnis. Somit kann herstellungsmäßig weiter in großer Freiheit bis zur tatsächlichen Zusammenfügung der Spenderpumpe mit dem Vorratsbehältnis zwischen verschiedenen Spenderpumpen oder verschiedenen Vorratsbehältnissen ausgewählt werden.

Andererseits sichert die durch die zwei in vertikaler Richtung zueinander beabstandete und nach radial außen vorstehende Rastwulste, mit einer Einführrundung vorratsbehältnisseitig und jeweils einer horizontal verlaufenden Anlagefläche kopfstückseitig die verstärkte Rastverbindung zwischen der Spenderpumpe und dem Vorratsbehältnis. Wenn die Verbindung einmal hergestellt ist, hält die Spenderpumpe zuverlässig an dem Behältnis, und dies auch bei einer erhöhten Belastung, insbesondere einer erhöhten äußeren Belastung. So kann auch beispielsweise eine in Bezug auf die Längsachse des Spenders betrachtete seitliche Belastung (entsprechend von radial außen) auf die Rastverbindung keine die Rastverbindung aufhebende Wirkung auslösen. Auch bei einer möglichen Verwendung der Spenderpumpe bei Ausbildung des Spenders beispielsweise in einem Massagekopf lässt sich die Spenderpumpe zur Folge der verstärkten Rastverbindung nicht, insbesondere nicht durch übliche Handkraft von dem Vorratsbehältnis separieren.

Darüber hinaus kann zur Folge dieser Ausgestaltung auch sichergestellt sein, dass die Spenderpumpe nicht ohne besondere, außergewöhnliche Anstrengung von dem zugehörigen Vorratsbehältnis separiert und einem anderen, nicht ordnungsgemäßen Vorratsbehältnis zugeordnet werden kann.

Die Verstärkung ist weiter bevorzugt so gewählt, dass gegenüber der bekannten Rastverbindung, insbesondere der bekannten Rastverbindung aus dem vorerwähnten Stand der Technik, eine zumindest 1,5-Fache bis hin zu einer 3- oder 5-Fache Kraft zur Aufhebung der Rastverbindung nötig ist.

Die Rastverbindung ist bevorzugt so gewählt, dass diese nicht durch übliche Handkraft, also entsprechend werkzeuglos und zerstörungsfrei, aufgehoben werden kann.

Die Rastwulste können sich in Bezug zu der Längsachse ringförmig, entsprechend über den vollen Umfang des den Rastwulst aufweisenden Teils der Spenderpumpe beziehungsweise des Vorratsbehältnisses erstrecken. Das Gegen-Rastteil, entsprechend das Vorratsbehältnis oder die Spenderpumpe weist hierbei bevorzugt entsprechend ausgebildet und angepasst an die Querschnitte Rastnuten auf. Auch diese können sich, wie auch bevorzugt, über den vollen Umfang erstrecken.

Alternativ können sich die Rastwulste, gegebenenfalls auch die Rastnuten, nur über einen Teilabschnitt des Umfangs erstrecken, wobei weiter über den Umfang betrachtet gegebenenfalls eine Mehrzahl von Rastwulsten und Rastnuten vorgesehen sein können.

Die Beabstandung der Rastwulste in einer Achsrichtung betrachtet entspricht bevorzugt dem 1- bis 5-Fachen, weiter bevorzugt dem 1,5- bis 2-Fachen des in selber Richtung betrachteten Erstreckungsmaßes einer Rastwulst.

Die beiden Rastwulste weisen gleiche Querschnitte auf, dies sowohl bezüglich ihrer geometrischen Gestaltung als auch bezüglich ihrer axialen und radialen Abmessungen.

Die Einführrundung, die vorratsbehältnisseitig jeweils an den Rastwulsten ausgebildet ist, wirkt unterstützend im Zuge der Befestigung der Spenderpumpe an dem Vorratsbehältnis. Zur Folge der Einführrundung wird eine die Behältnisöffnung umgebende Randkante wie auch die in Einsteckrichtung zunächst ausgebildete Rastnut in vorteilhafter Weise überlaufen.

Die kopfstückseitig bei beiden Rastwulsten bezogen auf den Längsquerschnitt im Wesentlichen horizontal verlaufend vorgesehene Anlagefläche wirkt in der verrasteten Festlegungsstellung der Spenderpumpe an dem Vorratsbehältnis mit einer Gegen-Anlagefläche der Rastnut zusammen, die bevorzugt gleichgerichtet verläuft, entsprechend auch im Wesentlichen horizontal.

Zur Folge dieser Ausgestaltung sind die Rastwulste widerhakenartig geformt, was ein Einfügen und Verbringen der Spenderpumpe in die Raststellung zum Vorratsbehältnis unterstützt, jedoch die Aufhebung der Verrastung verhindert.

Der gleitbeweglich in dem Topfteil aufgenommene Kolben dient zur Erzielung eines Pumphubes, wobei zwischen einem mit dem Kolben verbundenen Kolbenteil und dem Topfboden eine Rückstellfeder wirkt. Das Kolbenteil weist eine Anlagedecke auf, an der die sich auf dem Topfboden abstützende Rückstellfeder anliegt und zusammen mit dem Topfteil einen ersten Innenraum bildet, dessen Volumen sich bei einer Pumpbetätigung ändert, wobei darüber hinaus der erste Innenraum von einem zweiten Innenraum umgeben ist, der zwischen dem Kopfstück, dem Topfteil und dem Kolbenteil gebildet ist.

Bei einem aus der DE 10330040 A1 bekannten Spender ist ein erster Innenraum mit einem darüber liegenden zweiten Innenraum verbunden. Bei einem niederdrücken wird jedoch das Volumen in dem ersten und dem zweiten Innenraum lediglich komprimiert, wobei zudem der zweite Innenraum durch ein Verschlussteil beim Öffnen des Spenders noch verkleinert wird und der Druck auch in dem ersten Innenraum erhöht wird.

Bei einem aus der DE 19938798 A1 bekannten Spender sind auch nur zwei in Hintereinanderschaltung angeordnete Innenräume vorgesehen, die zudem auch nicht durch eine Belüftungsöffnung in Verbindung stehen. Gleiches gilt auch bei den aus der DE 3900267 A1 und der EP 1015340 B1 bekannten Spendern.

Es ist vorgesehen, dass in der Anlagedecke ein Luftweg ausgebildet ist, zur Vermeidung eines Druckaufbaus in dem ersten Innenraum im Zuge einer Pumpbetätigung.

Durch den vorgeschlagenen Luftweg kann ein sich zwischen dem Topfteil und dem Kolbenteil bei einer Betätigung der Spenderpumpe, insbesondere bei einer Verringerung des Pumpkammervolumens, sich gegebenenfalls einstellendes Luftpolster vermieden werden. Ein damit einhergehender Druckaufbau würde zu einer Erhöhung der Betätigungskraft zur Verlagerung des Kopfstückes zusätzlich zu der Rückstellkraft der Rückstellvorrichtung führen. Durch den gegebenen Luftweg ist diese Problematik vermieden. Über den Luftweg in der bevorzugten Ausgestaltung ist der sich zwischen Topfteil und Kolbenteil einstellende Innenraum unabhängig von der Stellung des Kopfstückes relativ zur Spenderpumpe dem Umgebungs-Luftdruck ausgesetzt

Der zweite Innenraum, der den ersten Innenraum umgibt, steht aufgrund eines üblicherweise gegebenen Spaltes zwischen dem Kopfstück und dem Topfteil mit der Umgebungsluft in Verbindung und somit unter dem gleichen Druck. Aus dem ersten Innenraum in den zweiten Innenraum bei Betätigung strömende Luft, zur Vermeidung eines Überdrucks in dem ersten Innenraum, kann so ohne weiteres, ohne dass es zu einem relevanten Druckaufbau in dem zweiten Innenraum kommt, in die Umgebung entweichen.

Der Luftweg kann in einer möglichen Ausgestaltung in einer Art Bohrung in der oberen Abschlusswand des Kolbenteils gegeben sein. Auch kann die Abschlusswand außerhalb der konstruktiv benötigten Bereiche zur Halterung beispielsweise einer Kolbenteilwandung und einer Anbindung an dem Ausgangskanal nahezu vollständig geöffnet sein, so dass sich dadurch ein entsprechend vergrößerter Luftweg einstellt. So kann weiter die Abschlusswand des Kolbenteiles beispielsweise in Bezug auf eine Draufsicht, in welcher die Längsachse sich als Punkt darstellt, speichenartig gestaltet sein, wobei sich die Luftwege zwischen den Speichen ergeben.

### Kurze Beschreibung der Zeichnungen

Nachstehend ist die Erfindung anhand der beigefügten Zeichnung erläutert, welche lediglich ein Ausführungsbeispiel darstellt, näher erläutert. Es zeigt:
- Fig. 1: einen Spender der in Rede stehenden Art in Längsschnittdarstellung;
- Fig. 2: die Herausvergrößerung des Bereiches II in Figur 1;
- Fig. 3: die Herausvergrößerung des Bereiches III in Figur 1;
- Fig. 4: ein Kolbenteil des Spenders in perspektivischer Einzeldarstellung.

### Beschreibung der Ausführungsformen

Dargestellt und beschrieben ist, zunächst mit Bezug zu Figur 1, ein Spender 1 zur Anordnung auf einem Vorratsbehältnis 2.

Das Vorratsbehältnis 2 ist in den dargestellten Ausführungsbeispielen als im Wesentlichen zylinderartiger Körper ausgebildet, mit einer zentralen Längsachse x, die in entsprechender Zuordnungsstellung auch den Spender 1 bevorzugt in Form einer Rotationsachse durchsetzt.

Das Vorratsbehältnis 2 weist eine Speicherkammer 3 auf, zur Aufnahme einer zu spendenden Masse M. Diese Speicherkammer 3 ist bodenseitig begrenzt durch einen Nachlaufkolben 4.

In die in einem üblichen Aufstellzustand des Vorratsbehältnisses 2 nach oben weisende Öffnung des Vorratsbehältnisses 2 ist der Spender 1 eingesetzt und mit dem Vorratsbehältnis 2 befestigt.

Der Spender 1 setzt sich im Wesentlichen zusammen aus einem Kopfstück 5 und einer Spenderpumpe 6.

Die Spenderpumpe 6 weist zunächst einen Kolbenkörper 7 mit einem Kolben 8 und ein Topfteil 9 mit einem Topfboden 28 und einem Zylinderabschnitt 10 auf. Dabei ist der Kolben 8 gleitbeweglich entlang der Längsachse x in dem Zylinderabschnitt 10 aufgenommen, wobei zwischen dem Kolben 8 und dem Zylinderabschnitt 10 sowie weiter begrenzt durch den Topfboden 28 des Topfteils 9 eine Pumpkammer 11 gebildet ist.

Das Topfteil 9 ist zur Anpassung an unterschiedliche Vorratsbehältnisse 2, insbesondere unterschiedliche Öffnungsdurchmesser und/oder -querschnitte des Vorratsbehältnisses 2 austauschbar ausgebildet.

Die Pumpkammer 11 verbindet einen Eingangskanal 12 und einen Ausgangskanal 13, wobei beide Kanäle jeweils durch ein eingangsseitiges Ventil 14 und ein ausgangsseitiges Ventil 15 zu der Pumpkammer 11 trennbar sind.

Die beiden als Rückschlagventile ausgeformten Ventile 14 und 15 sind bevorzugt so eingebaut, dass sie in die gleiche Richtung, das heißt, in die Spenderichtung hin öffnen.

Zwischen dem Kolbenteil 7 und dem Zylinderabschnitt 10 ist eine Rückstellungvorrichtung 16, hier in Form einer Zylinderfeder, angeordnet. Dabei kann es sich in üblicher Weise um eine Metall-Zylinderfeder handeln. Alternativ kann hier auch zur Verwirklichung eines All-Plastic-Dispensers eine aus einem entsprechend elastisch rückstellfähigen Kunststoffmaterial hergestellte Feder vorgesehen sein.

Die Rückstellvorrichtung 16 ist weiter so angeordnet, dass sich diese in bevorzugt konzentrischer Anordnung zur Längsachse x einerends auf dem Topfboden 28 abstützt und anderenends gegen eine obere Abschlusswand des Kolbenteils 7 wirkt, derart, dass das Kopfstück 5 mit dem Kolbenteil 7 und dem Kolben 8 in Richtung einer Pumpkammervergrößerung beaufschlagt ist, um nach einem erfolgten Pumphub, bei dem das Pumpkammervolumen verkleinert wird, die Pumpkammer 11 erneut zu befüllen.

Das Kolbenteil 7 und das Topfteil 9 sind jeweils im Wesentlichen topfförmig ausgebildet. Sie stehen miteinander in Eingriff und begrenzen zusammen die Spenderpumpe 6 nach außen, so dass ein kapselartiges Gehäuse gebildet ist. An einer radialen Topfwandung 17 des Topfteiles 9 kann mindestens ein Befestigungsvorsprung 28 vorgesehen sein, der beispielsweise auch als Ringvorsprung ausgebildet sein kann. Dieser Befestigungsvorsprung 18 dient der Lagefestlegung der Spenderpumpe 6 in eingebautem Zustand zwischen dem Kopfstück 5 und dem Vorratsbehältnis 2.

In dem gezeigten Ausführungsbeispiel sind die Ventile 14 und 15 als sogenannte Ringspaltventile mit ringartigem Ventilkörper ausgebildet, der jeweils einen Ringspalt 19 beziehungsweise 20 des Eingangs- beziehungsweise Ausgangskanals 12,13 überdeckt.

Durch die radialsymetrische Ausbildung der Spenderpumpe 6 wird ein homogenes Spendeverhalten erzielt. Allerdings ist die Spenderpumpe nicht auf radialsymetrische Ausführungen beschränkt, sondern kann im Querschnitt beispielsweise auch eine beliebige, beispielsweise quadratische oder mehreckige Form aufweisen. Anstelle der gezeigten Ringspaltventile können auch andere bekannte Rückschlagventile, beispielsweise Klappenventile, verwendet werden.

Weiterhin kann der Kolben 8 einstückig mit dem Kolbenteil 7 ausgebildet sein. Auch eine kinematische Umkehr der Spenderpumpe 6 mit einer Umkehrung der Öffnungsrichtung der Rückschlagventile ist möglich.

An der Spenderpumpe 3 schließt das Kopfstück 5 an, das ein domartiges Betätigungsteil 21 mit einem Spendekanals 22 und einer Spendemündung 23 aufweist, weiter eine bevorzugt quergerichtet zur Längsachse x oberseitig ausgeformte Betätigungsfläche 24 und eine gegebenenfalls konzentrisch zur Längsachse x umlaufende Betätigungsteilwandung 25.

Wandungsaußenseitig bevorzugt umlaufend ist das Betätigungsteil 21 über dessen Betätigungsteilwandung 25 durch die Topfwandung 17 des Topfteiles 9 in Axialrichtung geführt.

Der in dem dargestellten Ausführungsbeispiel zunächst mittig die Längsachse x in dessen Längserstreckung aufnehmende Spendekanal 22 ist mit Bezug auf eine Querschnittdarstellung, in welcher sich die Längsachse x als Linie darstellt, beispielsweise gemäß Figur 1 unter Anschluss eines bevorzugt stumpfen Winkels zur Längsachse x nach außen geführt und mündet in der Spendemündung 23. Der Spendekanal 22 ist hierbei dichtend eingesteckt in den Ausgangskanal 13, wobei weiter in Nutzungsstellung der Kolben 8, das Kolbenteil 7 und der Spendekanal 22 mitsamt dem Betätigungsteil 21 zum gemeinsamen Verfahren entlang der Längsachse x zusammenwirken. Entsprechend ist über die Rückstellvorrichtung 16 das gesamte Kopfstück 5 mit dem hieran festgelegten Kolben 8 abgestützt.

Mit Einsetzen der Spenderpumpe 6 beziehungsweise des Spenders 1 insgesamt in das Vorratsbehältnis 2 taucht ein unterer Rand 28 der Spenderpumpe 6 mit dessen Eingangskanal 12 derart tief in das Vorratsbehältnis 2 und somit in die dort bevorratete Masse M ein, dass ein direkter Kontakt zu der zu spendenden Masse M gegeben ist. So kann die Masse M mit Aufsetzen des Spenders 1 auf das Vorratsbehältnis 2 bevorzugt durch das sich im Zuge des Aussetzens zur Folge Druckbeaufschlagung öffnende Eingangsventil 14 bis in die Pumpkammer 11 zur ersten Befüllung derselben ausbreiten.

Wie weiter aus der Darstellung in Figur 1 ersichtlich, kann der Spender 1, insbesondere das Kopfstück 5 in der Nichtbenutzungsstellung von einer Kappe 26 überdeckt sein. Diese ist in diesem Fall im Bereich der Topfwandung 17 rastfestgelegt, gegebenenfalls, wie weiter bevorzugt, unter axialer Abstützung auf dem Befestigungsvorsprung 18.

Zudem ist eine Begrenzungsvorrichtung 27 vorgesehen, zur Begrenzung der axialen Verlagerbarkeit des Kopfstückes 5 mitsamt des Kolbens 8, insbesondere in eine zu dem Topfteil 9 distanziert Stellung. Diese dargestellte Begrenzungsstellung ist die Stellung einer maximalen Befüllung der Pumpkammer 11.

Die Spenderpumpe 6 ist an dem Vorratsbehältnis 2 durch eine Rastverbindung 30 festgelegt. Diese ist gegeben in einem Bereich im Wesentlichen unmittelbar unterhalb des sich auf der Wandung des Vorratsbehältnisses 2 abstützenden Befestigungsvorsprungs 18 des Topfteiles 9.

So sind wandungsaußenseitig der Topfwandung 17 bezogen auf die Längsachse x zwei zueinander beabstandete Rastwulste 31, 32 vorgesehen, die jeweils über eine ansonsten gegebene umlaufende Außenfläche 33 der Topfwandung 17 nach radial außen vorragen.

Die Außenfläche 33 dieser Topfwandung 17 liegt in bevorzugter Ausgestaltung in der Rastsicherungsstellung an der zugewandten Innenfläche 34 der Kammerwand 35 an.

Die beiden Rastwulste 31, 32 sind in dem dargestellten Ausführungsbespiel in Bezug auf einen Querschnitt gemäß der Darstellung in Figur 2 gleich gestaltet.

So ist jede Rastwulst 31, 32 in Einsteckrichtung r der Spenderpumpe 6 in das Vorratsbehältnis 2 zunächst mit einem einen spitzen Winkel α mit einer zur Längsachse x betrachteten Achsparallelen y von etwa 30 bis 45 Grad einschließenden Schenkel 36 versehen, der entgegen der Einsteckrichtung r gerichtet sich nach radial außen ansteigend erstreckt.

Dieser Schenkel 36 geht endseitig über in eine Einführrundung 37, die wiederum einläuft in eine mit Bezug auf die Längsachse x im Längsquerschnitt in etwa rechtwinklig zu der Achse verlaufende Anlagefläche 38. Die Anlagefläche 38 ist entsprechend entgegen und quer zu der Einsteckrichtung r gerichtet.

Insgesamt ergibt sich so eine etwa dreieck- oder keilförmige Querschnittsgestaltung der Rastwulst 31, 32 mit einer durch die Einführrundung 37 verrundeten Eckausbildung.

In Erstreckungsrichtung der Längsachse x betrachtet, ergibt sich eine Höhe a einer jeden Rastwulst 31, 32, die etwa 1/3 bis 2/3 weiter beispielsweise etwa 1/2 der Materialstärke der Kammerwand 35 entsprechen kann. Das Höhenmaß a ist hierbei abgetragen zwischen den Wurzelbereichen der Rastwulste 31, 32, in welchen diese in die Außenfläche 33 des Topfteiles 9 einlaufen (vergleiche hierzu Figur 2).

Der ebenfalls in Erstreckungsrichtung der Längsachse x betrachtete Abstand b der Rastwulste 31, 32 zueinander kann etwa einem 1,5- bis 3-Fachen, weiter etwa einem 2-Fachen der Rastwulst-Höhe a entsprechen.

Die quer zur Höhe a betrachtete Radialerstreckung c, die in der Raststellung dem Eintrittsmaß der Rastwulste 31, 32 in die Kammerwand 35 entspricht, kann etwa einen 0,3- bis 0,8-Fachen, weiter etwa einem 0,5-Fachen der Wulsthöhe a entsprechen.

Die Rastwulste 31, 32 sind in der Raststellung gemäß Figur 2 in entsprechend angeordnete und querschnittsmäßig angepasste Rastnuten 39 der Kammerwand 35 eingerastet. Diese Rastnuten öffnen sich entsprechend hin zur Innenfläche 34 der Kammerwand 35, wobei zur Verstärkung der Raststellung den Anlageflächen 38 der Rastwulste 31, 32 entsprechend ausgerichtete, diese vollflächig überdeckende Gegen-Anlageflächen 41 zugeordnet sind.

In der Raststellung liegen die Rastwulste 31, 32 mit Bezug zu den Gegen-Anlageflächen 41 der Rastnuten 39, 40 in einer Hintergriff-Stellung.

Zur Folge der einführschrägenartigen Ausgestaltung der Schenkel 36 und der anschließenden Einführrundung 37 ist die Raststellung in günstiger Weise auffindbar. Insbesondere die freie obere Randkante der Kammerwand 35 wie auch die in Einsteckrichtung r zunächst vorgesehene Rastnut 49 wird in günstiger Weise überlaufen. Die Schenkel 36 und die Einführrundung 37 unterstützen diesen Effekt.

Ein Abzug der Spenderpumpe 6 aus der Raststellung heraus entgegen der Einsteckrichtung r ist durch die gegebenenfalls vollflächige Anlage der Anlageflächen 38 an den Gegen-Anlageflächen 41 verhindert.

Zwischen dem Zylinderabschnitt 10 des Topfteiles 9 und einer diesen Zylinderabschnitt 10 sowie die Rückstellvorrichtung 16 umfassenden Kolbenteilwandung 42 ergibt sich ein erster Innenraum 43. In diesem ist die Rückstellvorrichtung 16 bevorzugt in Form einer Zylinderfeder aufgenommen.

Die Kolbenteilwandung 42 ist an dem Kolbenteil 7 angeordnet über eine obere Anlagedecke 44, gegen welche unterseitig die Rückstellvorrichtung 16 tritt.

Um im Zuge einer Betätigung des Kopfteils 5 und damit einhergehender Verringerung des Volumens der Pumpkammer 11 wie auch des Volumens den Innenraumes 43 einen Druckaufbau in dem Innenraum 43 zu verhindern, weist die Anlagedecke 44 einen Luftweg 45 auf, der den ersten Innenraum 43 unter Nutzung eines diesen umgebenden zweiten Innenraums 47 mit der Umgebung verbindet. Entsprechend ergibt sich in dem ersten Innenraum 43 unabhängig von der Stellung des Kopfteils 5 relativ zu der Spenderpumpe 6 ein üblicher Umgebungsdruck in dem ersten Innenraum 43.

Der zweite Innenraum 47 mündet ersichtlich in einen Spalt zwischen dem Kopfstück 5 und dem Topfteil 9, der einen ständigen Austausch mit der Umgebungsluft ermöglicht. Bei einem Niederdrücken des Kopfstückes 5, zufolge einer Betätigung des Spenders, wird der erste Innenraum 43 verkleinert und hierbei kann durch den Luftweg, konkret die Öffnung 46, Luft in den zweiten Innenraum 47 und von diesem über den genannten Spalt in die Umgebung strömen. Wie angemerkt ist der Luftweg 45 in dem dargestellten Ausführungsbeispiel in Form einer bohrungsartigen Öffnung 46 innerhalb der Abschlusswand 44 gegeben (vergleiche insbesondere Figur 4).

Darüber hinaus ist über diese Öffnung 46 eine verbesserte Belüftung und Entlüftung der hierunter gestalteten Federkammer gegeben.

Weiter kann über die Öffnung 46 im Zuge der Montage des Spenders 1 eine Kontrolle, beispielsweise Sichtkontrolle erfolgen, ob die für die Funktion des Spenders 1 notwendige Rückstellvorrichtung 16 eingesetzt ist. Diese ist durch die Öffnung 46 üblicherweise sichtbar.

**Liste der Bezugszeichen**

| | | | |
|---|---|---|---|
| 1 | Spender | 30 | Rastverbindung |
| 2 | Vorratsbehältnis | 31 | Rastwulst |
| 3 | Speicherkammer | 32 | Rastwulst |
| 4 | Nachlaufkolben | 33 | Außenfläche |
| 5 | Kopfstück | 34 | Innenfläche |
| 6 | Spenderpumpe | 35 | Kammerwand |
| 7 | Kolbenteil | 36 | Schenkel |
| 8 | Kolben | 37 | Einführrundung |
| 9 | Topfteil | 38 | Anlagefläche |
| 10 | Zylinderabschnitt | 39 | Rastnut |
| 11 | Pumpkammer | 40 | Rastnut |
| 12 | Eingangskanal | 41 | Gegen-Anlagefläche |
| 13 | Ausgangskanal | 42 | Kolbenteilwandung |
| 14 | Eingangsseitiges Ventil | 43 | Innenraum |
| 15 | Ausgangsseitiges Ventil | 44 | Abschlusswand |
| 16 | Rückstellvorrichtung | 45 | Luftweg |
| 17 | Topfwandung | 46 | Öffnung |
| 18 | Befestigungsvorsprung | 47 | zweiter Innenraum |
| 19 | Ringspalt | a | Höhe |
| 20 | Ringspalt | b | Abstand |
| 21 | Betätigungsteil | c | Radialerstreckung |
| 22 | Spendekanal | r | Einsteckrichtung |
| 23 | Spendemündung | x | Längsachse |
| 24 | Betätigungsfläche | y | Achsparallel |
| 25 | Bestätigungsteilwandung | | |
| 26 | Kappe | M | Masse |
| 27 | Begrenzungsvorrichtung | α | Winkel |
| 28 | Rand | | |
| 29 | Topfboden | | |

## Patentansprüche

1. Spender (1) zur Ausgabe von fließfähigen, beispielsweise flüssigen oder pastösen Massen (M), mit einem Vorratsbehältnis (2) zur Aufnahme der Masse (M), und einer in modularer Bauart ausgebildeten Spenderpumpe (6), wobei der Spender (1) eine Längsachse (x) aufweist, wobei weiter die Spenderpumpe (6) einen Eingangs- und einen Ausgangskanal (12,13) und eine eingangs- und ausgangsseitig durch Ventile (14, 15) begrenzte Pumpkammer (11) aufweist sowie ein Kopfstück (5), wobei das Kopfstück (5) eine Spendemündung (23) und einen Spendekanal (22) aufweist, wobei weiter die Spenderpumpe (6) in das Vorratsbehältnis (2) einsetzbar ist und hierbei durch eine Rastverbindung mit dem Vorratsbehältnis (2) verbindbar ist, wobei weiter die Pumpkammer (11) durch einen Kolben (8) und ein Topfteil (9), das einen Topfboden (29) und eine Topfwandung (17) aufweist, gebildet ist, wobei der Kolben (8) in dem Topfteil (9) gleitbeweglich aufgenommen ist, zur Erzielung eines Pumphubes (b), wobei weiter das Topfteil (9) außenwandseitig Befestigungsausformungen aufweist, zur Befestigungszusammenwirkung mit einer Innenwand einer Kammerwandung (35) des Vorratsbehältnisses (2), wobei die Rastverbindung (30) dadurch verstärkt ausgebildet ist, dass die Rastverbindung (30) bezogen auf einen Längsquerschnitt durch den Spender (1) durch zwei in vertikaler Richtung zueinander beabstandete und nach radial außen vorstehende Rastwulste (31, 32) gegeben ist, **dadurch gekennzeichnet, dass** beide Rastwulste (31, 32) vorratsbehältnisseitig mit einer Einführrundung (37) ausgebildet sind, dagegen kopfstückseitig bezogen auf den Längsquerschnitt mit einer im Wesentlichen horizontal verlaufenden Anlagefläche (38), dass die beiden Rastwulste (31, 32) gleich gestaltet sind, dass jede Rastwulst (31, 32) in einer Einsteckrichtung (r) der Spenderpumpe (6) in das Vorratsbehältnis (2) zunächst mit einem einen spitzen Winkel (α) mit einer zu einer Längsachse (x) betrachteten Achsparallelen (y) von etwa 30° bis 45° einschließenden Schenkel versehen ist, der entgegen der Einsteckrichtung (r) gerichtet sich nach radial außen ansteigend erstreckt, dass der Schenkel (36) endseitig in die Einführrundung (37) übergeht, die wiederum einläuft in die mit Bezug auf die Längsachse (x) im Längsquerschnitt in etwa rechtwinklig zu der Achse verlaufende Anlagefläche (38), die entsprechend quer zu der Einsteckrichtung (r) gerichtet ist, und dass in Erstreckungsrichtung einer Längsachse (x) betrachtet eine Höhe (a) einer jeden Rastwulst (31, 32) etwa ein Drittel bis zwei Drittel der Materialstärke der Kammerwand (35) entspricht, wobei das Höhenmaß (a) zwischen Wurzelbereichen der Rastwulste (31, 32), in welche diese in eine Außenfläche (33) des Topfteils einlaufen, abgetragen ist.

2. Spender nach Anspruch 1, **dadurch gekennzeichnet, dass** das Topfteil (9) mit den Befestigungsausformungen zur Anpassung an unterschiedliche Vorratsbehältnisse (2) austauschbar ausgebildet ist.

3. Spender nach einem der vorhergehenden Ansprüche, **dadurch gekennzeichnet, dass** eine zwischen dem Kolben (8) und dem Topfteil (9) angeordnete Rückstellvorrichtung vorgesehen ist.

4. Spender nach einem der vorhergehenden Ansprüche, **dadurch gekennzeichnet, dass** Begrenzungsvorrichtungen (27) zur Begrenzung einer Rückstellbewegung, welche Begrenzungsvorrichtungen (27) bei einem maximalen Pumpkammervolumen gegeneinander zur Anlage kommen, vorgesehen sind.

5. Spender nach einem der vorhergehenden Ansprüche, **dadurch gekennzeichnet, dass** der Spendekanal (22) in den Ausgangskanal (13) der Spenderpumpe (6) einführbar ist, wobei weiter eine derart große Einsetztiefe der Spenderpumpe (6) in das Vorratsbehältnis (2) gegeben ist, dass ein unterer Rand (43) der Spenderpumpe (6) mit dessen Eingangskanal (12) direkten Kontakt zu der spendenden Masse (M) hat.

6. Spender nach einem der vorhergehenden Ansprüche, **dadurch gekennzeichnet, dass** der Kolben (8) mit einem Kolbenteil (7) zu gemeinsamen Verfahren zusammenwirkt und zwischen dem Kolbenteil (7) und dem Topfteil (9) die Rückstellvorrichtung (16) wirkt.

7. Spender nach einem der vorhergehenden Ansprüche, **dadurch gekennzeichnet, dass** durch einen geeigneten Luftweg (45) ein Druckaufbau bezüglich eines von dem Topfteil (9) und dem Kolbenteil (7) gebildeten Innenraumes vermieden ist.

8. Spender nach Anspruch 7, **dadurch gekennzeichnet, dass** der Luftweg (45) durch eine Öffnung (46) in einer bezogen auf den Längsquerschnitt gegebenen oberen Abschlusswand (44) des Kolbenteils (7) ausgebildet ist.

9. Spender nach einem der vorhergehenden Ansprüche, **dadurch gekennzeichnet, dass** eine etwa dreieck- oder keilförmige Querschnittsgestaltung der Rastwulste (31, 32) mit einer durch die Einführrundung (37) verrundeten Eckausbildung gegeben ist.

10. Spender nach einem der vorhergehenden Ansprüche, **dadurch gekennzeichnet, dass** ein in Einsteckrichtung der Längsachse (x) betrachtete Abstand (b) der Rastwulste (31, 32) zueinander etwa einem 1,5- bis 3-Fachen, weiter etwa einem 2-Fachen der Rastwulst-Höhe (a) entspricht.

11. Spender nach einem der vorhergehenden Ansprüche, **dadurch gekennzeichnet, dass** eine quer zur Höhe (a) betrachtete Radialerstreckung (c), die in der Raststellung dem Eintrittsmaß der Rastwulste (31, 32) in die Kammerwand (35) entspricht, etwa einem 0,3- bis 0,8-Fachen, weiter etwa einem 0,5-Fachen der Wulsthöhe (a) entspricht.

12. Spender nach einem der vorhergehenden Ansprüche, **dadurch gekennzeichnet, dass** die Rastwulste (31, 32) in der Raststellung in entsprechend angeordnete und querschnittsmäßig angepasste Rastnuten (39) der Kammerwand (35) einrasten, wobei diese Rastnuten sich zur Innenfläche (34) der Kammerwand (35) hin öffnen und zur Verstärkung der Raststellung den Anlageflächen (38) der Rastwulste (31, 32) entsprechend ausgerichtete, diese vollflächig überdeckende Gegen-Anlageflächen (41) zugeordnet sind.

13. Spender nach Anspruch 12, **dadurch gekennzeichnet, dass** die Rastwulste (31, 32) mit Bezug zu den Gegen-Anlageflächen (41) der Rastnuten (39, 40) in der Raststellung in einer Hintergriff-Stellung liegen.

14. Spender nach einem der Ansprüche 12 oder 13, **dadurch gekennzeichnet, dass** die Spenderpumpe (6) aus der Raststellung heraus entgegen der Einsteckrichtung (r) durch die vollflächige Anlage der Anlageflächen (38) an den Gegen-Anlageflächen (41) verhindert ist.

## Claims

1. Dispenser (1) for dispensing flowable, for example liquid or pasty masses (M), having a storage container (2) for receiving the mass (M), and a dispenser pump (6) of modular design, the dispenser (1) having a longitudinal axis (x), the dispenser pump (6) also having an inlet and an outlet channel (12, 13) and a pump chamber (11) delimited on the inlet and outlet sides by valves (14, 15), and a head piece (5), wherein the head piece (5) has a dispensing orifice (23) and a dispensing channel (22), wherein the dispenser pump (6) can be inserted into the storage container (2) and can be connected to the storage container (2) by a latching connection, wherein further the pump chamber (11) is formed by a piston (8) and a cup part (9), which has a cup base (29) and a cup wall (17), wherein the piston (8) is received in the cup part (9) so as to slide, to achieve a pumping stroke (b), wherein further the cup part (9) has fastening mouldings on the outer wall, for fastening interaction with an inner wall of a chamber wall (35) of the storage container (2), the latching connection (30) being reinforced in that the latching connection (30) is provided, in relation to a longitudinal cross-section through the dispenser (1), by two latching beads (31, 32), being in distance to each other in vertical direction and being protruding radially, **characterised in that** both latching beads (31, 32) are formed with an insertion rounding (37) on the supply container side, whereas on the head piece side, in relation to the longitudinal cross-section, they are formed with a substantially horizontally extending contact surface (38), **in that** the two latching beads (31, 32) are of the same design, **in that** each latching bead (31, 32) in an insertion direction (r) of the dispenser pump (6) into the storage container (2) is initially provided with a limb which encloses an acute angle (α) with an axis parallel (y) to a longitudinal axis (x) of approximately 30° to 45° with respect and which extends radially outwardly in a rising direction in the direction opposite to the insertion direction (r), **in that** the limb (36) merges at the end into the insertion curve (37), which in turn runs into the bearing surface (38) extending in longitudinal cross-section approximately at right angles to the axis with respect to the longitudinal axis (x), which bearing surface is directed correspondingly transversely to the insertion direction (r), and **in that**, viewed in the direction of extension of a longitudinal axis (x), a height (a) of each latching bead (31, 32) corresponds to approximately one third to two thirds of the material thickness of the chamber wall (35), the height dimension (a) being taken between root regions of the latching beads (31, 32), into which these run into an outer surface (33) of the cup part.

2. Dispenser according to claim 1, **characterised in that** the cup part (9) having the fastening formations is designed to be interchangeable for adaptation to different storage containers (2).

3. Dispenser according to one of the preceding claims, **characterised in that** a resetting device arranged between the piston (8) and the cup part (9) is provided.

4. Dispenser according to one of the preceding claims, **characterised in that** limiting devices (27) are provided for limiting a restoring movement, which limiting devices (27) come to rest against each other at a maximum pump chamber volume.

5. Dispenser according to one of the preceding claims, **characterised in that** the dispensing channel (22) can be introduced into the outlet channel (13) of the dispensing pump (6), wherein furthermore an insertion depth of the dispensing pump (6) into the storage container (2) is such that a lower edge (43) of the dispensing pump (6) with its inlet channel (12) has direct contact with the dispensing mass (M).

6. Dispenser according to one of the preceding claims, **characterised in that** the piston (8) cooperates with a piston part (7) for joint movement and the reset device (16) acts between the piston part (7) and the cup part (9).

7. Dispenser according to one of the preceding claims, **characterised in that** a pressure build-up with respect to an interior space formed by the pot part (9) and the piston part (7) is avoided by a suitable air path (45).

8. Dispenser according to claim 7, **characterised in that** the air path (45) is formed by an opening (46) in an upper end wall (44) of the piston part (7) given in relation to the longitudinal cross-section.

9. Dispenser according to one of the preceding claims, **characterised in that** the latching beads (31, 32) have an approximately triangular or wedge-shaped cross-sectional design with a corner formation rounded by the insertion rounding (37).

10. Dispenser according to one of the preceding claims, **characterised in that** a distance (b) between the latching beads (31, 32), viewed in the direction of insertion of the longitudinal axis (x), corresponds to approximately 1.5 to 3 times, and furthermore approximately 2 times, the height (a) of the latching bead.

11. Dispenser according to one of the preceding claims, **characterised in that** a radial extension (c) viewed transversely to the height (a), which in the detent position corresponds to the entry dimension of the detent beads (31, 32) into the chamber wall (35), corresponds to approximately 0.3 to 0.8 times, and furthermore approximately 0.5 times, the bead height (a).

12. Dispenser according to one of the preceding claims, **characterised in that**, in the latching position, the latching beads (31, 32) latch into correspondingly arranged and cross-sectionally adapted latching grooves (39) of the chamber wall (35), wherein these latching grooves open towards the inner surface (34) of the chamber wall (35) and, in order to reinforce the latching position, correspondingly aligned counter contact surfaces (41) covering the entire surface of the latching beads (31, 32) are associated with the contact surfaces (38) of the latching beads (31, 32).

13. Dispenser according to claim 12, **characterised in that** the latching beads (31, 32) lie in a rear grip position in relation to the mating contact surfaces (41) of the latching grooves (39, 40) in the latching position.

14. Dispenser according to one of claims 12 or 13, **characterised in that** the dispenser pump (6) is prevented from moving out of the detent position against the insertion direction (r) by the full-surface contact of the contact surfaces (38) against the counter-contact surfaces (41).

## Revendications

1. Distributeur (1) pour la distribution de masses fluides, par exemple liquides ou pâteuses (M), avec un réservoir (2) pour recevoir la masse (M), et une pompe de distribution (6) de construction modulaire, le distributeur (1) présentant un axe longitudinal (x), la pompe de distribution (6) présentant en outre un canal d'entrée et un canal de sortie (12, 13) et une chambre de pompage (11) délimitée du côté de l'entrée et de la sortie par des soupapes (14, 15), ainsi qu'une pièce de tête (5), la pièce de tête (5) présentant une embouchure de distribution (23) et un canal de distribution (22), la pompe de distribution (6) pouvant être insérée dans le récipient de stockage (2) et pouvant être reliée au récipient de stockage (2) par une liaison par encliquetage, la chambre de pompage (11) étant en outre formée par un piston (8) et une partie de pot (9) qui présente un fond de pot (29) et une paroi de pot (17), le piston (8) étant reçu dans la partie de pot (9) de manière à pouvoir coulisser, pour obtenir une course de pompage (b), la partie de pot (9) présentant en outre des formations de fixation du côté de la paroi extérieure, pour la coopération de fixation avec une paroi intérieure d'une paroi de chambre (35) du réservoir (2), la liaison par encliquetage (30) étant réalisée de manière renforcée par le fait que la liaison par encliquetage (30), par rapport à une section transversale longitudinale à travers le distributeur (1), est formée par deux bourrelets d'encliquetage (31, 32) espacés l'un de l'autre dans la direction verticale et faisant saillie radialement vers l'extérieur, **caractérisé en ce que** les deux bourrelets d'encliquetage (31, 32) sont réalisés du côté du réservoir avec un arrondi d'introduction (37), par contre du côté de la pièce de tête, par rapport à la section transversale longitudinale, avec une surface d'appui (38) s'étendant sensiblement horizontalement, **en ce que** les deux bourrelets d'encliquetage (31, 32) sont conçus de manière identique, **en ce que** chaque bourrelet d'encliquetage (31, 32) est tout d'abord pourvu, dans une direction d'insertion (r) de la pompe de distribution (6) dans le réservoir (2), d'une branche formant un angle aigu (α) avec une parallèle à l'axe (y) d'environ 30° à 45°, considérée par rapport à un axe longitudinal (x), qui s'étend en montant radialement vers l'extérieur, en étant orientée dans le sens opposé à la direction d'insertion (r), **en ce que** la branche (36) se transforme à son extrémité en l'arrondi d'introduction (37) qui, à son tour, se raccorde à la surface d'appui (38) qui, par rapport à l'axe longitudinal (x), s'étend en section transversale longitudinale à peu près à angle droit par rapport à l'axe et qui est orientée en conséquence transversalement à la direction d'enfichage (r), et **en ce que**, vu dans la direction d'extension d'un axe longitudinal (x), une hauteur (a) de chaque bourrelet d'encliquetage (31, 32) correspond à environ un tiers à deux tiers de l'épaisseur de matériau de la paroi de chambre (35), la mesure de hauteur (a) étant enlevée entre des zones de racine des bourrelets d'encliquetage (31, 32), dans lesquelles ceux-ci pénètrent dans une surface extérieure (33) de la partie de pot.

2. Distributeur selon la revendication 1, **caractérisé en ce que** la partie de pot (9) avec les formations de fixation est conçue de manière interchangeable pour s'adapter à différents récipients de stockage (2).

3. Distributeur selon l'une quelconque des revendications précédentes, **caractérisé en ce qu'**il est prévu un dispositif de rappel disposé entre le piston (8) et la partie de pot (9).

4. Distributeur selon l'une quelconque des revendications précédentes, **caractérisé en ce que** des dispositifs de limitation (27) sont prévus pour limiter un mouvement de rappel, lesquels dispositifs de limitation (27) viennent en appui les uns contre les autres lorsque le volume de la chambre de pompage est maximal.

5. Distributeur selon l'une des revendications précédentes, **caractérisé en ce que** le canal de distribution (22) peut être introduit dans le canal de sortie (13) de la pompe de distribution (6), une profondeur d'insertion de la pompe de distribution (6) dans le récipient de stockage (2) étant en outre donnée de telle sorte qu'un bord inférieur (43) de la pompe de distribution (6) a un contact direct avec la masse à distribuer (M) par son canal d'entrée (12).

6. Distributeur selon l'une des revendications précédentes, **caractérisé en ce que** le piston (8) coopère avec une partie de piston (7) pour des déplacements communs et **en ce que** le dispositif de rappel (16) agit entre la partie de piston (7) et la partie de pot (9).

7. Distributeur selon l'une quelconque des revendications précédentes, **caractérisé en ce qu'**un trajet d'air approprié (45) permet d'éviter une accumulation de pression par rapport à un espace intérieur formé par la partie de pot (9) et la partie de piston (7).

8. Distributeur selon la revendication 7, **caractérisé en ce que** le passage d'air (45) est formé par une ouverture (46) dans une paroi d'extrémité supérieure (44) de la partie de piston (7) donnée par rapport à la section transversale longitudinale.

9. Distributeur selon l'une des revendications précédentes, **caractérisé en ce que** la section transversale des bourrelets d'arrêt (31, 32) est approximativement triangulaire ou cunéiforme, avec une configuration d'angle arrondie par l'arrondi d'introduction (37).

10. Distributeur selon l'une des revendications précédentes, **caractérisé en ce qu'**une distance (b) entre les bourrelets d'arrêt (31, 32), considérée dans le sens d'insertion de l'axe longitudinal (x), correspond à environ 1,5 à 3 fois, plus encore à environ 2 fois la hauteur (a) du bourrelet d'arrêt.

11. Distributeur selon l'une des revendications précédentes, **caractérisé en ce qu'**une extension radiale (c), considérée transversalement à la hauteur (a), qui correspond, dans la position d'encliquetage, à la dimension d'entrée des bourrelets d'encliquetage (31, 32) dans la paroi (35) de la chambre, correspond à environ 0,3 à 0,8 fois, en outre à environ 0,5 fois la hauteur (a) du bourrelet.

12. Distributeur selon l'une des revendications précédentes, **caractérisé en ce que** les bourrelets d'encliquetage (31, 32) s'enclenchent, en position d'encliquetage, dans des rainures d'encliquetage (39) de la paroi (35) de la chambre, disposées de manière correspondante et adaptées en section transversale, ces rainures d'encliquetage s'ouvrant vers la surface intérieure (34) de la paroi (35) de la chambre et, pour renforcer la position d'encliquetage, des contre-surfaces d'appui (41) orientées de manière correspondante et recouvrant entièrement celles-ci sont associées aux surfaces d'appui (38) des bourrelets d'encliquetage (31, 32).

13. Distributeur selon la revendication 12, **caractérisé en ce que** les bourrelets d'arrêt (31, 32) se trouvent dans une position de prise arrière par rapport aux surfaces de butée opposées (41) des rainures d'arrêt (39, 40) dans la position d'arrêt.

14. Distributeur selon l'une des revendications 12 ou 13, **caractérisé en ce que** la pompe de distribution (6) est empêchée de sortir de la position d'encliquetage à l'encontre du sens d'insertion (r) par l'appui sur toute la surface des surfaces d'appui (38) sur les contre-surfaces d'appui (41).
